# FASCICULE DE BREVET EUROPEEN

(11) **EP 2 503 412 B1**
(45) Date de publication et mention de la délivrance du brevet: **28.08.2013**
(21) Numéro de dépôt: 11159387.7
(22) Date de dépôt: 23.03.2011
(51) Int. Cl.: G04B 19/26

(54) **Mouvement horloger comportant un dispositif à équation du temps marchante**
Timepiece movement comprising a device with running time equation
Uhrwerk, das eine Vorrichtung mit fortschreitender Zeitgleichung umfasst

(43) Date de publication de la demande: 26.09.2012
(73) Titulaire: Montres Breguet SA, 1344 L'Abbaye (CH)
(72) Inventeur: Goeller, Eric, 25370, Les Hôpitaux Vieux (FR)
(74) Mandataire: Giraud, Eric

(56) Documents cités:
- EP-A1- 0 509 959
- EP-A1- 1 286 233
- CH-A5- 689 359
- CH-B1- 698 613

## Description

### DOMAINE DE L'INVENTION

La présente invention concerne un mouvement pour pièce d'horlogerie à complication prévu pour entraîner en rotation une aiguille des heures et une aiguilles des minutes du temps civil et comportant un dispositif à équation du temps marchante prévu pour entraîner une aiguille des minutes du temps solaire en rotation coaxialement aux aiguilles des minutes et des heures du temps civil.

Comme on le sait, il existe un écart entre le temps solaire vrai qui correspond à la durée qui s'écoule entre deux passages supérieurs consécutifs du Soleil au méridien du même lieu, et le temps civil qui est la moyenne, faite sur l'année, de la durée de tous les jours solaires vrais. Cette différence entre le temps civil et le temps solaire vrai atteint +14min. 22 s. le 11 février, -16 min. 23 s. le 4 novembre, et s'annule le 15 avril, le 13 juin, le 1^{er} septembre et le 25 décembre. Ces valeurs varient peu d'année en année.

### ART ANTERIEUR

Pour indiquer l'écart entre le temps civil et le temps solaire, certaines pièces d'horlogerie comportent un dispositif dit à équation du temps marchante, c'est-à-dire dont l'aiguillage comporte deux aiguilles des minutes concentriques, l'une indiquant le temps civil, et l'autre le temps solaire, l'aiguille des minutes du temps solaire étant commandée par une came d'équation du temps dont le profil est déterminé par la différence entre le temps solaire moyen et le temps vrai à un instant donné.

Le document de brevet CH 689'359, en particulier, décrit un mouvement horloger comprenant un tel dispositif à équation du temps marchante. Selon ce document, le dispositif comporte une came d'équation du temps entraînée en rotation par le mouvement à raison d'une révolution par an. Cette came coopère avec une extrémité d'une bascule, alors que l'autre extrémité de la bascule s'étend face à l'axe de rotation des aiguilles. Ainsi, lorsqu'en tournant, la came d'équation du temps fait pivoter la bascule, ce pivotement fait varier la distance entre l'extrémité libre de la bascule et l'axe des aiguilles. L'extrémité de la bascule en regard des aiguilles est munie d'un incliné agencé pour servir de secteur de came pour mettre à l'heure l'aiguille des minutes du temps solaires une fois par jour.

Le dispositif à équation du temps marchante comporte encore un canon muni d'un pignon et prévu pour porter l'aiguille des minutes du temps solaire. Ce canon est monté rotatif concentriquement aux aiguilles des minutes et des heures du temps civil. Le mécanisme de correction de l'équation du temps marchante comprend encore un support solidaire en rotation de l'aiguille des minutes du temps civil. Un râteau est pivoté sur le support, et le secteur denté du râteau est arrangé pour engrener avec le pignon du canon de l'aiguille des minutes du temps solaire. A l'opposé du secteur denté, le manche du râteau porte un plot de positionnement. On comprendra que le plot de positionnement tourne autour de l'axe des aiguilles avec le support. Il tourne donc à la vitesse de l'aiguille des minutes du temps civil. Si, dans sa course, le plot de positionnement rencontre l'incliné du levier d'équation du temps, il glisse contre celui-ci. La force de réaction exercée par l'incliné sur le plot rabat ce dernier en direction de l'axe de rotation des aiguilles. Ainsi, le plot est contraint de dévier de sa trajectoire circulaire, ce qui fait pivoter le râteau. En pivotant, le râteau entraîne avec lui le pignon du canon, ce qui fait tourner le canon à friction et entraînent l'aiguille des minutes du temps solaire qui tourne ainsi dans le sens horaire. Le râteau étant pivoté sur le support, la rotation du canon s'effectue par rapport au support et donc par rapport à l'aiguille des minutes du temps civil. On comprendra de ce qui précède que c'est la distance entre le plot de positionnement et l'axe de rotation des aiguilles à l'instant où le plot arrive à l'extrémité de l'incliné, qui détermine la position exacte de l'aiguille des minutes du temps solaire.

Le mécanisme qui vient d'être décrit permet uniquement la correction de la position de l'aiguille des minutes du temps solaire dans le sens horaire. C'est la raison pour laquelle, un deuxième mécanisme est prévu pour reculer l'aiguille. Ce deuxième mécanisme comporte des moyens de débrayage prévus pour débrayer le canon de l'aiguille des minutes du temps solaire. Ces moyens de débrayage sont agencés pour libérer le canon lorsqu'une force est appliquée sur un levier de commande prévu à cet effet, et pour bloquer à nouveau le canon lorsque la force cesse d'être appliquée. Le deuxième mécanisme comporte encore un dispositif de déclenchement qui est commandé par le mouvement pour appliquer une force, une fois par 24 heures, sur le levier de commande des moyens de débrayage. En réponse à cette force, les moyens de débrayage débrayent le canon des minutes du temps solaire, de sorte qu'il devient libre de tourner relativement à l'aiguille des minutes du temps civil. Précisons que l'engrènement du râteau avec le pignon du canon n'est pas affecté par ce débrayage. Le deuxième mécanisme comprend en outre un petit ressort monté sur le support et qui est arrangé pour pousser le râteau de manière à rappeler le pignon et le canon dans le sens antihoraire. Ainsi, lorsque le canon est débrayé, le petit ressort fait pivoter le râteau, écartant le plot de positionnement de l'axe de rotation des aiguilles. Le dispositif de déclenchement commandé par le mouvement est prévu pour actionner les moyens de débrayage à un instant où le plot de positionnent se trouve en regard du début de l'incliné. Ainsi, au moment où le canon est débrayé, il tourne dans le sens antihoraire jusqu'à ce que le plot de positionnement soit retenu par l'incliné contre lequel il vient buter.

On comprendra donc qu'avec le dispositif à équation du temps marchante qui vient d'être décrit, la correction de la position de l'aiguille des minutes du temps solaire se fait une fois par 24 heures en deux temps. Dans un premier temps, l'aiguille des minutes du temps solaire tourne dans le sens antihoraire jusqu'à se trouver dans une position en retard sur le temps solaire. Puis dans un deuxième temps, l'aiguille des minutes du temps solaire est ramenée dans le sens horaire jusqu'à la position déterminée par la came d'équation du temps. Ce dispositif présente certains défauts. D'une part la nécessité d'avoir un deuxième mécanisme pour reculer l'aiguille complique considérablement la construction. D'autre part, le canon de l'aiguille des minutes du temps solaire a, en tout temps, la possibilité de tourner à friction relativement à l'aiguille des minutes du temps civil. Cette possibilité peut s'avérer problématique en cas de choc. En effet, un choc, d'intensité même modérée, peut suffire à fausser l'écart entre les aiguilles du temps civil et du temps solaire. Finalement, la force du petit ressort doit être trop faible pour faire tourner le canon à friction, et au même temps, elle doit être suffisante pour le faire tourner quand il est débrayé. L'arrangement décrit implique donc certaines difficultés d'ajustement.

### BREF EXPOSE DE L'INVENTION

Un but de la présente invention est donc de remédier aux inconvénients de l'art antérieur qui viennent d'être décrits, et notamment de corriger l'équation du temps marchante dans le sens horaire et dans le sens antihoraire avec le même mécanisme. La présente invention atteint ce but en fournissant un mouvement pour pièce d'horlogerie comportant un dispositif à équation du temps marchante conforme à la revendication 1 annexée.

Conformément à l'invention, le châssis est relié cinématiquement à la came d'équation du temps. La position angulaire du châssis est donc représentative de l'écart entre le temps civil et le temps solaire. D'autre part, le châssis porte le levier d'équation du temps, ce dernier étant rappelé contre le pourtour du coeur. Ainsi, de manière connue en soi, la force exercée par le levier sur le coeur engendre un couple qui tend à rappeler le coeur vers une position angulaire d'équilibre. Comme le levier d'équation du temps est monté sur le châssis, la position angulaire d'équilibre est liée à la position angulaire du châssis. La position du coeur à l'équilibre est donc représentative de l'écart entre le temps civil et le temps solaire.

Le coeur est solidaire du canon prévu pour porter l'aiguille des minutes du temps solaire. Le coeur est donc retenu par le canon tant qu'aucune force n'est exercée sur le levier de commande des moyens de blocage. Lorsqu'à un instant donné, une pression est exercée sur le levier de commande, cette pression provoque la libération du canon qui est alors libre de tourner avec le coeur. Comme on l'a vu plus haut, le coeur et le canon sont alors rappelés vers une position d'équilibre représentative de l'écart existant entre le temps civil et le temps solaire. Le coeur et le canon demeurent ensuite dans la positon d'équilibre tant que les moyens de blocage ne se sont pas refermés. Quelques instants plus tard, la pression sur le levier de commande cesse, et les moyens de blocage bloquent à nouveau le canon. À partir de cet instant, l'aiguille des minutes du temps solaire et l'aiguille des minutes du temps civil sont maintenues solidaires et tournent de concert, à la vitesse d'un tour par heure.

On comprendra encore que lorsque les moyens de blocage bloquent le canon, l'écart angulaire entre les deux aiguilles des minutes est déterminé, d'une part, par le décalage entre temps civil et temps solaire, et d'autre part, par la position qu'occupait l'aiguille des minutes du temps civil à l'instant précis où les moyens de blocage ont bloqué le canon. Avec ce système, il faut donc que l'aiguille des minutes du temps civil occupe une position bien précise à l'instant du blocage, pour qu'ensuite l'écart angulaire entre les deux aiguilles corresponde bien au décalage entre temps civil et temps solaire. Comme l'aiguille des minutes du temps civil est prévue pour repasser par la même position exactement une fois par heure, l'ajustement périodique du décalage angulaire entre l'aiguille des minutes du temps solaire et l'aiguille des minutes du temps civil doit être effectué à une minute bien précise et ne peut se faire qu'une fois par heure au maximum. Autrement dit, la période séparant deux ajustements consécutifs doit correspondre à un nombre entier d'heures.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue schématique de dessus (depuis le côté ponts) d'un mode de réalisation particulier du dispositif à équation du temps marchante du mouvement pour pièce d'horlogerie à complication de la présente invention ;
- la figure 2 est une vue partielle en perspective du dispositif à équation du temps marchante de la figure 1 ;
- la figure 3 est une vue schématique partielle de dessus montrant le dispositif de déclenchement du mécanisme de correction du dispositif à équation du temps marchante des figures 1 et 2 ;
- la figure 4 est une vue schématique de dessous (depuis le côté cadran) montrant le dispositif de déclenchement de la figure 3 ;
- la figure 5 est une vue partielle agrandie de dessus montrant le dispositif de déclenchement des figures 3 et 4 dans sa configuration à l'instant qui précède le saut :
- la figure 6 est une vue partielle semblable à celle de la figure 5 et montrant la configuration du dispositif de déclenchement pendant le saut ;
- la figure 7 est une vue schématique agrandie de l'excentrique du dispositif de déclenchement des figure 3 à 6 dans sa configuration à l'instant qui précède le saut.

### DESCRIPTION DETAILLEE D'UN MODE DE REALISATION

Le mouvement d'horlogerie de la présente invention comporte de préférence un mécanisme de quantième perpétuel ou un autre type de mécanisme de calendrier avec indication du quantième et du mois. Précisons toutefois que la présente invention ne se limite pas aux mouvements comportant un calendrier.

Le mouvement d'horlogerie du présent exemple comporte un mécanisme de calendrier. Toutefois, dans ce qui suit, on ne décrira pas le mouvement d'horlogerie dans sa totalité mais seulement le mécanisme à équation du temps marchante. Concernant le calendrier, suffit de préciser que l'indication du quantième est mise en oeuvre de façon connue grâce à un mobile de 31 entraîné à raison d'un tour par mois, et que le mobile de 31 entraîne lui-même, par l'intermédiaire d'un train d'engrenages de rapport 1/12, une came d'équation du temps 101 prévue pour effectuer une révolution complète en un an. De façon connue, le rayon de la came d'équation du temps exprime en chaque point de sa circonférence la valeur de l'écart entre le temps civil et le temps solaire vrai pour un jour donné de l'année.

En se référant tout d'abord à la figure 1, on peut voir que le dispositif d'équation du temps marchante comporte également un levier pivoté 103. Ce levier est soumis à une action de rappel d'un ressort (non représenté) tendant à appliquer le palpeur 104 formant l'extrémité distale du levier contre la périphérie de la came d'équation du temps 101. Le levier pivoté 103 est solidaire en rotation d'un premier secteur denté 105 qui constitue le premier élément d'un rouage actionné par la came d'équation du temps 101. Outre le premier secteur denté, le rouage comprend une roue dentée 111 montée pivotante concentriquement à l'aiguillage du mouvement, ainsi qu'un premier mobile 107, formé d'un pignon et d'un secteur denté, et un second mobile 109 également formé d'un pignon et d'un secteur denté. Le premier et le second mobile sont intercalés entre le premier secteur denté et la roue dentée 111. Le premier secteur denté 105 engrène avec le pignon du premier mobile 107, le secteur denté du premier mobile engrène avec le pignon du second mobile 109, et enfin le secteur denté du second mobile engrène avec la roue dentée 111. Le rapport d'engrenage du rouage est choisi en fonction des dimensions de la came d'équation du temps 101, de façon à ce qu'une variation d'une minute de l'équation du temps se traduise au final par une rotation de 6° degrés de la roue dentée 111. On comprendra donc notamment que la position angulaire de la roue 111 est représentative de l'écart entre le temps civil et le temps solaire.

En se référant maintenant à la figure 2, on peut voir sur la figure que le mouvement comporte encore un mobile 125 dont l'axe 126 porte l'aiguille des minutes du temps civil (non représentée). Le mobile 125 sera appelé ci-après « la fausse-chaussée ». Le dispositif d'équation du temps marchante comporte encore un canon 113 ajusté librement sur l'axe 126 et qui porte l'aiguille des minutes du temps solaire (non représentée). On peut voir encore qu'une pince de blocage 121 entoure le canon 113. Cette pince est articulée sur un pivot 122 qui est fixé en position excentrique sur la planche de la fausse-chaussée 125. Un double ressort 120 rappelle les mâchoires de la pince de blocage contre l'extérieur du canon 113. Finalement, un petit levier en forme de T 124 est pivoté au niveau de la base du T sur la planche de la fausse-chaussée 125. Le petit levier 124 est agencé de manière à ce qu'une force exercée sur une première extrémité 126 de la barre du T conduise l'autre extrémité 128 à s'insérer entre les mâchoires de la pince 121 et à servir de coin pour les écarter. On comprendra que lorsque les mâchoires de la pince de blocage 121 sont fermées, le canon 113 est solidaire de la fausse-chaussée 125 qui l'entraîne en rotation. Ainsi, l'angle que fait l'aiguille des minutes du temps solaire avec l'aiguille des minutes du temps civil ne peut pas être modifié tant qu'aucune force n'est exercée sur l'extrémité 126 du petit levier de commande 124.

Le dispositif d'équation du temps marchante comporte encore un coeur 119 qui est chassé sur le canon 113 et un levier d'équation du temps 115 dont l'extrémité est rappelée contre le pourtour du coeur par un ressort 123. D'autre part, comme on peut le voir sur la figure 1, un bras radial référencé 112 est fixé sur la roue dentée 111. On peut voir sur la figure 2 que le bras 112 s'étend d'abord radialement jusqu'au-delà de la denture de la fausse-chaussée 125, pour s'incurver ensuite vers le haut et se terminer approximativement en regard du coeur 119. L'extrémité du bras 112 forme un petit support décentré 116, et on comprendra que la fonction de la roue dentée 111 avec son bras 112 est celle d'un châssis tournant. On peut voir encore sur la figure 2 que le petit support 116 sert tout à la fois de point d'ancrage pour le ressort 123 et de point de pivotement pour le levier d'équation du temps 115. On voit finalement que le levier d'équation du temps 115 porte à son extrémité un rouleau 117 et que ce rouleau est pressé contre le pourtour du coeur 119 par le ressort 123. De manière connue en soi, la force qu'exerce le rouleau 117 sur le coeur comporte une composante tangentielle qui tend à rappeler le coeur en direction de sa position angulaire d'équilibre stable, ou autrement dit, en direction de la position où le rouleau se trouve dans la coche du coeur.

Le dispositif d'équation du temps marchante comporte encore un dispositif de déclenchement entraîné par le mouvement et qui sera décrit en détail plus loin.

Le fonctionnement du dispositif d'équation du temps marchante qui fait l'objet du présent exemple va maintenant être décrit. Comme on l'a vu, tant qu'aucune force n'est exercée sur le levier de commande 124, le canon 113 et le coeur 119 sont solidaires de la fausse-chaussée 125 qui les entraîne en rotation. Conformément à ce qui sera décrit plus avant, le dispositif de déclenchement est agencé pour appuyer sur l'extrémité 126 du petit levier 124 une fois toutes les 3 heures. Le dispositif de déclenchement force ainsi les mâchoires de la pince de blocage 121 à s'entrouvrir et à relâcher leur pression sur le canon 113. Libéré par la pince, le canon pivote entraîné par le coeur jusqu'à ce que le rouleau 117 s'immobilise dans la coche du coeur. On comprendra que la position qu'occupe l'aiguille des minutes du temps solaire à ce moment précis dépend de la position angulaire du châssis 111 et donc de celle de la came d'équation du temps 101. Quelques instants plus tard, le dispositif de déclenchement cesse d'appuyer sur le levier de commande 124 et les mâchoires de la pince 121 se referment sur le canon 113 figeant pour les 3 prochaines heures l'angle entre les deux aiguilles des minutes. A ce propos, on comprendra que l'angle entre les deux aiguilles des minutes à l'instant où la pince 121 se referme sur le canon 113 est déterminé, d'une part, par la position de la came d'équation du temps, et d'autre part, par la position qu'occupe l'aiguille des minutes du temps civil à cet instant. La position qu'occupe l'aiguille des minutes du temps civil, à l'instant où les moyens de blocage se referment, est donc critique pour le fonctionnement dispositif à équation du temps marchante de la présente invention.

Le dispositif de déclenchement du mécanisme de correction de l'équation du temps marchante va maintenant être décrit en se référant aux figures 3 à 7. Comme on peut le voir sur les figures, le dispositif de déclenchement comprend une roue traînante 205, un doigt 213 (figure 3) monté fou sur l'axe de la roue traînante, un excentrique 207 (figure 4) qui est également monté fous sur l'axe de la roue traînante, mais du côté opposé par rapport au doigt, un levier 217 portant une roulette 219 (figures 5 et 6), un ressort (non représenté) agencé pour rappeler la roulette du levier contre le pourtour de l'excentrique, et enfin un culbuteur 209.

Dans le présent exemple, la roue traînante 205 est entraînée par la minuterie du mouvement (non représentée) à la vitesse sensiblement constante d'une révolution toutes les 3 heures. La roue traînante sera donc appelée ci-après « la roue de 3 heures ». On comprendra toutefois que cette roue pourrait être entraînée à une vitesse différente. En effet, pour que le dispositif fonctionne correctement, il suffit qu'elle accomplisse exactement une révolution en N heures, le paramètre « N » pouvant être tout nombre entier plus grand ou égal à 1. On comprendra d'autre part que la chaîne cinématique qui entraîne la roue traînante ne passe pas nécessairement par la minuterie.

On peut voir sur la figure 7 que la forme de l'excentrique 207 est doublement asymétrique. En effet, d'une part, la distance séparant son pourtour de son centre de rotation n'est pas constante, et d'autre part, on observe également que le sommet de la courbe (c'est-à-dire le point le plus éloigné du centre de rotation) n'est pas situé à l'opposé de la naissance de la courbe (c'est dire du point le plus proche du centre de rotation). Le rayon aboutissant au sommet de la courbe (référencé u) et le rayon aboutissant à la naissance de la courbe (référencé v) partagent donc l'aire enfermée par la courbe en deux secteurs inégaux. Le plus grand de ces secteurs sera appelé ci-après le secteur à faible inclinaison 223, et le plus petit sera appelé le secteur à forte inclinaison 225. En se référant à nouveau aux figures 3, 5 et 6, on peut voir que la planche de la roue de 3 heures 205 est percée d'un oblong 206 qui définit un arc de cercle, et que l'excentrique 207 porte une goupille 215 qui est arrangée pour coulisser dans cet oblong. La présence de l'oblong permet à l'excentrique de pivoter relativement à la roue de 3 heures à l'intérieur d'un secteur dont l'étendue est limitée par les deux extrémités de l'oblong.

Sur la figure 5, la goupille 215 est représentée en appui contre une extrémité de l'oblong 206. Dans cette situation, la roue de 3 heures 205 entraîne l'excentrique 207 en rotation par l'intermédiaire de la goupille. La rotation de l'excentrique contraint d'autre part la roulette 219 à rouler sur le pourtour de ce dernier. De plus, le sens de rotation de la roue de 3 heures est tel que la roulette s'élève le long de la courbe, s'éloignant du centre de rotation, lorsqu'elle traverse le secteur à faible inclinaison 223, et redescend, rappelée par le ressort (non représenté) en direction du centre de rotation, lorsqu'elle traverse le secteur à forte inclinaison 225. Lorsque la roulette et le levier 217 traverse ainsi le secteur à forte inclinaison, la force exercée par le ressort sur le pourtour incliné de l'excentrique 207 a pour effet d'entraîner l'excentrique dans le même sens que la force motrice du rouage. L'excentrique étant libre de pivoter relativement à la roue de 3 heures, la roulette 219 dévale rapidement l'incliné du sommet jusqu'à la naissance de la courbe, provoquant un soudain pivotement de l'excentrique et de la goupille 215 dans le sens de la marche. La chute de la roulette se termine lorsqu'elle vient s'immobiliser à la naissance de la courbe (dans la position représentée dans la figure 6).

La longueur de la goupille 215 est telle que son extrémité dépasse de l'oblong 206, de sorte qu'elle peut pousser le doigt 213. Sur la figure 5, le doigt 213 est représenté en appui contre la goupille. Dans cette situation, l'excentrique 207 entraîne le doigt 213 en rotation par l'intermédiaire de la goupille. Une fois par tour de la roue de 3 heures 205, le doigt rencontre le culbuteur 209 et soulève ce dernier. Le dispositif de déclenchement est agencé de manière à ce que le doigt rencontre le culbuteur approximativement à l'instant où la roulette 219 commence à dévaler le pourtour incliné de l'excentrique. Ainsi, poussé par le levier 217, le doigt pivote violement, soulevant le culbuteur 209 et glissant rapidement contre sa face concave, jusqu'à ce que le doigt ait dépassé le point de soulèvement maximum du culbuteur (comme représenté à la figure 6). Le ressort sera de préférence agencé pour exercer une poussée aussi forte que possible, de manière à ce que le mouvement de pivotement de l'excentrique et du doigt soit très rapide.

Comme on peut encore le voir sur les figures, lorsque le culbuteur 209 est soulevé par le doigt 213, le dos du culbuteur vient presser contre l'extrémité 126 du petit levier de commande 124 avec suffisamment de force pour faire s'entrouvrir les mâchoires de la pince de blocage 121 et pour libérer le canon 113. Pour entrouvrir les mâchoires de la pince de blocage, le culbuteur doit contraindre le double ressort 120, et on comprendra que, par réaction, le culbuteur est alors lui-même rappelé contre le doigt 213 par le double ressort (120). Cette force de réaction est sans effet tant que le doigt est poussé par la goupille 215 et que le point de soulèvement maximum du culbuteur n'est pas atteint. En revanche, dès que le doigt dépasse le point de soulèvement maximum du culbuteur (figure 6), la composante tangentielle de la force de réaction exercée par le culbuteur sur le doigt s'oriente dans le sens de la rotation. Le doigt étant alors libre de tourner relativement à l'excentrique et à la roue de 3 heures, le culbuteur retombe en éjectant le doigt. La pression du culbuteur sur le levier de commande s'interrompt donc soudainement, permettant à la pince de blocage d'immobiliser le canon à un instant bien précis.

L'homme du métier appréciera que le dispositif de déclenchement qui vient d'être décrit est du type dit « instantané ». En effet, la durée de la période durant laquelle les moyens de déclenchement appuient sur le levier 124 n'est pas déterminée par la vitesse de rotation de la roue traînante, mais par une double détente faisant intervenir d'abord le puissant ressort de rappel du levier 217 et ensuite le double ressort (120). D'autre part, comme expliqué plus haut, le dispositif de déclenchement détermine également à quel moment les moyens de blocage libèrent le canon 113 et à quel moment ils le bloquent à nouveau. Les révolutions de la roue traînante 205 prenant exactement 3 heures, la position de l'aiguille des minutes du temps civil à l'instant où les moyens de blocage sont actionnés est toujours la même. On agence de préférence le dispositif d'équation du temps marchante pour que l'aiguille des minutes du temps civil occupe la position « 12 heures à l'instant où les moyens de blocage bloquent à nouveau le canon après l'avoir laissé libre quelques instants. A noter que le choix de la position « 12 heures », ou de toute autre position particulière donnée, n'implique aucune difficulté technique, puisqu'au montage, les deux aiguilles des minutes et le coeur 119 peuvent être chassés dans n'importe quelle position angulaire sur leur axe (référencés 113 et 126).

On comprendra en outre que diverses modifications et/ou améliorations évidentes pour un homme du métier peuvent être apportées au mode de réalisation qui fait l'objet de la présente description sans sortir du cadre de la présente invention définie par les revendications annexées. En particulier, le dispositif de déclenchement n'a pas besoin d'être du type instantané, mais pourrait être du type traînant. Dans ce cas, un doigt 213 pourrait par exemple tourner solidairement avec la roue traînante 205. La longueur du doigt serait déterminée de manière à ce que la trajectoire du doigt intersecte une fois par tour celle de la première extrémité 126 du levier de déclenchement 124. La forme de l'extrémité du doigt et de celle du levier 124 serait alors avantageusement conçue pour qu'après être rentrés en contact, le doigt et le levier se sépare d'un seul coup, sans transition.

## Revendications

1. Mouvement pour pièce d'horlogerie à complication prévu pour entraîner en rotation une aiguille des heures et une aiguilles des minutes du temps civil et comportant un dispositif d'équation du temps marchante comprenant un canon (113) monté rotatif concentriquement aux aiguilles des minutes et des heures du temps civil et prévu pour porter une aiguille des minutes du temps solaire, le dispositif d'équation du temps comprenant une came d'équation du temps (101) entraînée en rotation par le mouvement à raison d'une révolution par an, et un mécanisme de correction prévu pour ajuster périodiquement le décalage angulaire de l'aiguille des minutes du temps solaire par rapport à l'aiguille des minutes du temps civil, en fonction de la position angulaire de la came d'équation du temps, le mécanisme de correction comprenant :
- des moyens de blocage (120, 121, 124) comportant un levier de commande (124) et prévus pour solidariser ledit canon (113) et l'aiguille des minutes du temps civil, lesdits moyens de blocage étant agencés pour libérer ledit canon lorsqu'une force est appliquée sur ledit levier de commande et pour bloquer à nouveau ledit canon lorsque ladite force cesse d'être appliquée ;
- un dispositif de déclenchement (205, 207, 209, 213) entraîné par le mouvement et prévu pour appliquer périodiquement une force sur ledit levier de commande (124) à un intervalle régulier correspondant à un nombre entier d'heures ;
**caractérisé en ce que** le mécanisme de correction comprend en outre :
- un coeur (119) solidaire du dit canon (113), et un levier d'équation du temps (115) prévu pour coopérer avec le coeur ;
- une liaison cinématique (103, 104, 105, 107, 109) reliant le profil de la came d'équation du temps (101) à un châssis (111, 112) pivoté concentriquement aux axes des aiguilles, le levier d'équation du temps (115) étant monté pivotant sur le châssis en position décentrée, un ressort (123) étant encore arrangé sur le châssis de manière à rappeler une extrémité libre du levier d'équation du temps contre le coeur.

2. Mouvement pour pièce d'horlogerie selon la revendication 1, **caractérisé en ce que** les moyens de blocage (120, 121, 124) comportent une pince de blocage (121) solidaire de l'aiguille des minutes du temps civil, la pince de blocage étant associée, d'une part, à un ressort (120) agencé pour faire se refermer la pince autour du dit canon (113) pour le solidariser de l'aiguille des minutes du temps civil, et associée d'autre part, au dit levier de commande (124), le levier de commande (124) étant agencé pour faire s'ouvrir la pince (121) lorsqu'une force est appliquée sur le levier de commande (124).

3. Mouvement pour pièce d'horlogerie selon la revendication 1 ou 2, **caractérisé en ce que** ladite liaison cinématique (103, 104, 105, 107, 109) entre la came d'équation du temps (101) et le châssis (111, 112) comporte un râteau (103, 104, 105) dont le manche (104) est agencé pour coopérer avec le profil de ladite came, et un train d'engrenages (107, 109) reliant le secteur denté (105) du râteau à une denture solidaire du châssis, ladite denture étant concentrique à l'axe des aiguilles.

4. Mouvement pour pièce d'horlogerie selon l'une des revendications 1, 2 ou 3, **caractérisé en ce que** le levier d'équation du temps (115) comporte à son extrémité un rouleau (117) rappelé contre le coeur (119) et agencé pour rouler contre le profil du coeur.

5. Mouvement pour pièce d'horlogerie selon l'une des revendications précédentes, **caractérisé en ce qu'**il comprend une roue traînante (205) agencée pour être entraînée par le mouvement au rythme d'une révolution toutes les N heures, N étant un nombre entier positif et **en ce que** ledit dispositif de déclenchement (205, 207, 209, 213) est agencé pour être actionné par ladite roue traînante (205).

6. Mouvement pour pièce d'horlogerie selon la revendication 5, **caractérisé en ce que** ledit dispositif de déclenchement (205, 207, 209, 213) comporte un doigt (213) agencé pour être entraîné par la roue traînante (205) et prévu pour actionner ledit levier de commande (124).

7. Mouvement pour pièce d'horlogerie selon la revendication 6, **caractérisé en ce que** ledit dispositif de déclenchement (205, 207, 209, 213) comporte un excentrique (207) agencé pour être entraîné par la roue traînante (205) par l'intermédiaire d'une goupille (215) agencée pour coulisser dans un oblong (206), et une roulette (219) rappelée par un ressort contre le pourtour de l'excentrique, et **en ce que** la roue traînante est agencé pour entraîner le doigt (213) par l'intermédiaire de l'excentrique.

8. Mouvement pour pièce d'horlogerie selon la revendication 6 ou 7, **caractérisé en ce que** le doigt (213) est agencé pour actionner le levier de commande (124) par l'intermédiaire d'un culbuteur (209).

9. Mouvement pour pièce d'horlogerie selon l'une des revendications 5 à 8, **caractérisé en ce que** la roue traînante (205) est agencée pour être entraînée par la minuterie du mouvement au rythme d'une révolution toutes les 3 heures.

## Patentansprüche

1. Uhrwerk für Zeitmessgerät mit Komplikation, das dazu vorgesehen ist, einen Stundenzeiger und einen Minutenzeiger für die mittlere Zeit rotatorisch anzutreiben, und eine Vorrichtung für den Ausgleich der ablaufenden Zeit umfasst, die ein Rohr (113), das konzentrisch zu den Minuten- und Stundenzeigern der mittleren Zeit drehbar montiert ist und vorgesehen ist, einen Minutenzeiger der Sonnenzeit zu tragen, umfasst, wobei die Zeitausgleichsvorrichtung einen Zeitausgleichsnocken (101), der durch das Uhrwerk um eine Umdrehung pro Jahr rotatorisch angetrieben wird, und einen Korrekturmechanismus, der vorgesehen ist, die Winkelverlagerung des Minutenzeigers der Sonnenzeit in Bezug auf den Minutenzeiger der mittleren Zeit als Funktion der Winkelposition des Zeitausgleichsnockens periodisch einzustellen, wobei der Korrekturmechanismus umfasst:
- Blockiermittel (120, 121, 124), die einen Steuerhebel (124) enthalten und dazu vorgesehen sind, das Rohr (113) und den Minutenzeiger der mittleren Zeit zu verbinden, wobei die Blockiermittel dafür ausgelegt sind, das Rohr freizugeben, wenn auf den Steuerhebel eine Kraft ausgeübt wird, und das Rohr erneut zu blockieren, wenn die Kraft nicht mehr ausgeübt wird;
- eine Auslösevorrichtung (205, 207, 209, 213), die von dem Uhrwerk angetrieben wird und dazu vorgesehen ist, auf den Steuerhebel (124) in einem regelmäßigen Intervall, das einer ganzzahligen Anzahl von Stunden entspricht, periodisch eine Kraft auszuüben;
**dadurch gekennzeichnet, dass** der Korrekturmechanismus außerdem umfasst:
- einen Kern (119), der mit dem Rohr (113) fest verbunden ist, und einen Zeitausgleichshebel (115), der dazu vorgesehen ist, mit dem Kern zusammenzuwirken;
- eine kinematische Verbindung (103, 104, 105, 107, 109), die das Profil des Zeitausgleichsnockens (101) mit einem Rahmen (111, 112) verbindet, der konzentrisch um die Achsen der Zeiger dreht, wobei der Zeitausgleichshebel (115) auf dem Rahmen in einer exzentrischen Position drehbar montiert ist und wobei eine Feder (123) an in der Weise angeordnet ist, dass ein freies Ende des Zeitausgleichshebels gegen den Kern zurückgestellt wird.

2. Uhrwerk für Zeitmessgerät nach Anspruch 1, **dadurch gekennzeichnet, dass** die Blockiermittel (120, 121, 124) eine Blockierzange (121) umfassen, die mit dem Minutenzeiger der mittleren Zeit fest verbunden ist, wobei die Blockierzange einerseits einer Feder (120), die dafür ausgelegt ist, zu bewirken, dass sich die Zange um das Rohr (113) schließt, um den Minutenzeiger der mittleren Zeit zu befestigen, und andererseits dem Steuerhebel (124) zugeordnet ist, wobei der Steuerhebel (124) dafür ausgelegt ist, die Zange (121) zu öffnen, wenn auf den Steuerhebel (124) eine Kraft ausgeübt wird.

3. Uhrwerk für Zeitmessgerät nach Anspruch 1 oder 2, **dadurch gekennzeichnet, dass** die kinematische Verbindung (103, 104, 105, 107, 109) zwischen dem Zeitausgleichsnocken (101) und dem Rahmen (111, 112) einen Rechen (103, 104, 105), dessen Griff (104) dafür ausgelegt ist, mit dem Profil des Nockens zusammenzuwirken, und einen Getriebezug (107, 109), der den gezahnten Sektor (105) des Rechens mit einer mit dem Rahmen fest verbundenen Zahnung, die zu der Achse der Zeiger konzentrisch ist, verbindet, umfasst.

4. Uhrwerk für Zeitmessgerät nach einem der Ansprüche 1, 2 oder 3, **dadurch gekennzeichnet, dass** der Zeitausgleichshebel (115) an seinem Ende eine Rolle (117) aufweist, die gegen den Kern (119) zurückgestellt wird und dafür ausgelegt ist, an dem Profil des Kerns abzurollen.

5. Uhrwerk für Zeitmessgerät nach einem der vorhergehenden Ansprüche, **dadurch gekennzeichnet, dass** es ein angetriebenes Rad (205) umfasst, das dafür ausgelegt ist, durch das Uhrwerk im Takt einer Umdrehung alle N Stunden angetrieben zu werden, wobei N eine positive ganze Zahl ist, und dass die Auslösevorrichtung (205, 207, 209, 213) dafür ausgelegt ist, durch das angetriebene Rad (205) betätigt zu werden.

6. Uhrwerk für Zeitmessgerät nach Anspruch 5, **dadurch gekennzeichnet, dass** die Auslösevorrichtung (205, 207, 209, 213) einen Zapfen (213) umfasst, der dazu ausgelegt ist, durch das angetriebene Rad (205) angetrieben zu werden, und dazu vorgesehen ist, den Steuerhebel (124) zu betätigen.

7. Uhrwerk für Zeitmessgerät nach Anspruch 6, **dadurch gekennzeichnet, dass** die Auslösevorrichtung (205, 207, 209, 213) eine Exzentrizität (207) , die dazu ausgelegt ist, durch das angetriebene Rad (205) über einen Stift (215), der dafür ausgelegt ist, in einem Langloch (206) zu gleiten, angetrieben zu werden, und eine Rollkurve (219), die durch eine Feder gegen den Umfang der Exzentrizität zurückgestellt wird, aufweist und dass das angetriebene Rad dafür ausgelegt ist, den Zapfen (213) über die Exzentrizität anzutreiben.

8. Uhrwerk für Zeitmessgerät nach Anspruch 6 oder 7, **dadurch gekennzeichnet, dass** der Zapfen (213) dafür ausgelegt ist, den Steuerhebel (124) über einen Kipphebel (209) zu betätigen.

9. Uhrwerk für Zeitmessgerät nach einem der Ansprüche 5 bis 8, **dadurch gekennzeichnet, dass** das angetriebene Rad (205) dafür ausgelegt ist, durch den Antrieb des Uhrwerks im Takt einer Umdrehung alle drei Stunden angetrieben zu werden.

## Claims

1. Movement for a complication timepiece provided to rotatably drive an hour hand and a minute hand for civil time and comprising a running equation of time device having a pipe (113) mounted to rotate concentrically to the minute and hour hands for civil time and provided to support a minute hand for solar time, wherein the equation of time device comprises an equation of time cam (101) rotatably driven by the movement at a rate of one revolution per year, and a correction mechanism provided to periodically adjust the angular displacement of the minute hand for solar time in relation to the minute hand for civil time as a function of the angular position of the equation of time cam, wherein the correction mechanism comprises:
locking means (120, 121, 124) comprising a control lever (124) and provided to interlock said pipe (113) and the minute hand for civil time, wherein said locking means are arranged to release said pipe when a force is applied to said control lever and to lock said pipe again when said force ceases to be applied;
an actuating device (205, 207, 209, 213) driven by the movement and provided to periodically apply a force to said control lever (124) at a regular interval corresponding to an integer number of hours;
**characterized in that** the correction mechanism additionally comprises:
a heart-piece (119) secured to said pipe (113) and an equation of time lever (115) provided to cooperate with the heart-piece;
a kinematic chain (103, 104, 105, 107, 109) linking the profile of the equation of time cam (101) to a frame (111, 112) pivoted concentrically to the axes of the hands, wherein the equation of time lever (115) is mounted to pivot on the frame in an off-centre position, a spring (123) also being arranged on the frame in order to return a free end of the equation of time lever against the heart-piece.

2. Movement for a timepiece according to claim 1, **characterized in that** the locking means (120, 121, 124) comprise a locking clamp (121) secured to the minute hand for civil time, wherein the locking clamp is associated, on the one hand, with a spring (120) arranged to cause the clamp to close around said pipe (113) to secure said pipe to the minute hand for civil time and associated, on the other hand, with said control lever (124), wherein the control lever (124) is arranged to cause the clamp (121) to open when a force is applied to the control lever (124).

3. Movement for a timepiece according to claim 1 or 2, **characterized in that** said kinematic chain (103, 104, 105, 107, 109) between the equation of time cam (101) and the frame (111, 112) comprises a rack (103, 104, 105), the stem (104) of which is arranged to cooperate with the profile of said cam, and a gear train (107, 109) connecting the toothed sector (105) of the rack to an integral toothing of the frame, wherein said toothing is concentric to the axis of the hands.

4. Movement for a timepiece according to one of claims 1, 2 or 3, **characterized in that** at its end the equation of time lever (115) comprises a roller (117) returned against the heart-piece (119) and arranged to roll against the profile of the heart-piece.

5. Movement for a timepiece according to one of the preceding claims, **characterized in that** it comprises a trailing wheel (205) arranged to be driven by the movement at the rate of one revolution every N hours, wherein N is a positive integer number, and **in that** the actuating device (205, 207, 209, 213) is arranged to be driven by said trailing wheel (205).

6. Movement for a timepiece according to claim 5, **characterized in that** said actuating device (205, 207, 209, 213) comprises a finger (213) arranged to be driven by the trailing wheel (205) and provided to actuate said control lever (124).

7. Movement for a timepiece according to claim 6, **characterized in that** said actuating device (205, 207, 209, 213) comprises a cam (207) arranged to be driven by the trailing wheel (205) by means of a pin (215) arranged to slide in an oblong slot (206), and a small roller (219) returned by a spring against the periphery of the cam, and **in that** the trailing wheel is arranged to drive the finger (213) by means of the cam.

8. Movement for a timepiece according to claim 6 or 7, **characterized in that** the finger (213) is arranged to actuate the control lever (124) by means of a tipper (209).

9. Movement for a timepiece according to one of claims 5 to 8, **characterized in that** the trailing wheel (205) is arranged to be driven by the motion-work of the movement at the rate of one revolution every 3 hours.
